# EUROPÄISCHE PATENTSCHRIFT

(11) **EP 0 524 428 B1**
(45) Veröffentlichungstag und Bekanntmachung des Hinweises auf die Patenterteilung: **03.09.1997**
(21) Anmeldenummer: 92110333.9
(22) Anmeldetag: 19.06.1992
(51) Int. Cl.: B66B 3/00

(54) **Aufputz montiertes Anzeigeelement in Flachbauweise für Aufzüge**
Flat, surface mounted indicating element for elevators
Elément d'affichage plat pour montage en surface pour ascenseurs

(30) Priorität: 26.07.1991 US 736084
(43) Veröffentlichungstag der Anmeldung: 27.01.1993
(73) Patentinhaber: INVENTIO AG, CH-6052 Hergiswil NW (CH)
(72) Erfinder: Berdich, Edward, Honeybrook, PA 19344 (US); Draper, Peter, Honeybrook, PA 19344 (US); Shea, Timothy, Little Falls, NJ 07424 (US)

(56) Entgegenhaltungen:
- EP-A- 0 403 232
- DE-U- 9 102 425
- US-A- 4 032 882
- US-A- 4 924 974

## Beschreibung

Die Erfindung betrifft ein auf eine Wand montierbares Anzeigeelement in Flachbauweise für einen Aufzug mit einer in einem Gehäuse mit lösbarem Deckel angeordneten Anzeigeeinrichtung, die den Betriebszustand des Aufzuges visualisiert.

Aus der Patentschrift CH 270 934 ist ein für Schalt- und Signalzwecke verwendbares Element bekannt, das in einem Gehäuse Schalter, Stockwerkanzeiger und Fahrrichtungsanzeiger aufnehmen kann. Das Gehäuse wird in eine Wandaussparung eingelassen und wandbündig mit einer Deckplatte abgeschlossen. Bei Elementen, die als Fahrrichtungsanzeiger verwendet werden, sind im Gehäuse angeordnete Glühbirnenfassungen mit Glühbirnen vorgesehen. Dabei wird in eine Aussparung am oberen Rand des Gehäuses eine einen Pfeil tragende Glasscheibe eingelegt und in einen Schlitz der Deckplatte eine durchscheinende Opalglasscheibe eingesetzt.

Ein Nachteil der bekannten Einrichtung liegt darin, dass aufwendige Wandaussparungen notwendig sind, die die vor Ort Montagearbeiten erheblich vergrössern. Normalerweise müssen die Wandaussparungen bereits beim Bau des Gebäudes angebracht werden. Dazu ist fachkundiges Personal vor der eigentlichen Aufzugsmontage auf der Baustelle erforderlich. Ein weiterer Nachteil liegt darin, dass bei nachträglicher Änderung oder Modernisierung einer Aufzugsanlage Wandaussparungen aus baulichen Gründen nicht an beliebigen Stellen des Aufzugsportals und nur mit vermehrtem Aufwand angebracht werden können.

Aus dem Gebrauchsmuster DE-U 9 102 425 ist ein Gehäuse bekannt geworden, das geeignet ist für die Montage an der Oberfläche beispielsweise einer Wand. Oberflächenmontage wird in der Baubranche auch als Aufputzmontage bezeichnet. Das Gehäuse besteht aus einem Boden mit einem umlaufenden Rand, der mit einem Kragen versehen ist. Auf der Innenseite des Randes sind Stützen zur Lagerung einer Platine mit elektronischen Komponenten angeordnet. Frontseitig wird das Gehäuse mit einer Decktafel abgeschlossen, die mittels Schnappkupplungen lösbar mit dem Gehäuse verbindbar ist.

Nachteilig bei diesem aufputz montierten Gehäuse mit Decktafel ist der ungenügende Schutz gegen den besonders bei Bedienelementen der Aufzüge betriebenen Vandalismus. Der mit einem Kragen versehene Rand und die mit der Schnappkupplung befestigte Decktafel bieten sich geradezu an, mit Werkzeugen, Münzen, Messern etc. beschädigt zu werden.

Aus der Patentanmeldung EP 0 403 232 ist eine Anzeigeeinrichtung mit einem elektroluminiszenten Schirm in Flachbauweise bekannt geworden. Auf dem mit einem Raster versehenen Schirm wird Aufzugsinformation in der Form von Schrift, Symbolen, Figuren, Logos etc. für den Aufzugsbenutzer sichtbar gemacht.

Aus der Patentschrift US 4 032 882 ist eine Anzeigeeinrichtung bekannt geworden, mit der die Fahrtrichtung der Aufzüge auf den Stockwerken dynamisch angezeigt wird. Die mit elektrisch ansteuerbaren Elementen versehene Einrichtung ermöglicht visuell handicapierten Aufzugsbenutzern die Auf- und Abfahrtrichtung der Aufzüge besser zu erkennen.

Aus der Patentschrift US 4 924 974 ist ein in einer Wand einer Aufzugskabine eingelassener Fahrtrichtungsanzeiger bekannt geworden. Das Licht zweier in einem Gehäuse angeordneten Lampen gelangt auf pfeilförmige Linsen, die an einer Linsenplatte angeordnet sind. Je nach Fahrtrichtung der Aufzugskabine wird die eine oder andere Lampe eingeschaltet und die Fahrtrichtung der Aufzugskabine dem auf dem Stockwerk wartenden Aufzugsbenutzer als ein nach oben oder nach unten gerichteter Pfeil angezeigt.

Hier will die Erfindung Abhilfe schaffen. Die Erfindung, wie sie in den Ansprüchen gekennzeichnet ist, löst die Aufgabe, die Nachteile der bekannten Einrichtung zu vermeiden und ein Anzeigeelement zu schaffen, das ohne Wandaussparung montiert werden kann, ohne dass dabei die ästhetische Aufmachung des Aufzugsportals in negativer Weise beeinträchtigt wird.

Die durch die Erfindung erreichten Vorteile sind im wesentlichen darin zu sehen, dass eine gebäudekonstruktionsunabhängige Anordnung des Anzeigeelementes möglich ist und dass den Kunden- und Architektenwünschen dank der einfachen Montage des Anzeigeelementes besser entsprochen werden kann. Ein weiterer Vorteil ist darin zu sehen, dass das Anzeigeelement weitgehend Schutz gegen unbefugtes Öffnen bietet.

Im folgenden wird die Erfindung anhand von lediglich einen Ausführungsweg darstellenden Zeichnungen näher erläutert.
Es zeigen:
- Fig. 1: Eine Frontansicht des erfindungsgemässen Anzeigeelementes,
- Fig. 2: Einzelheiten des Anzeigeelementes gemäss Fig. 1 in Seitenansicht,
- Fig. 3: eine perspektivische Darstellung eines mit einer gedruckten Schaltung zusammenwirkenden Linsenträgers,
- Fig. 4: eine Frontansicht des Linsenträgers gemäss Fig. 3,
- Fig. 5: eine Rückansicht des Linsenträgers gemäss Fig. 3 in räumlicher Darstellung und
- Fig. 6: eine symbolabhängige Anordnung von Leuchtdioden auf der gedruckten Schaltung.

In den Fig. 1 bis 6 ist mit 1 eine Wand bezeichnet, auf der mittels Befestigungsschrauben 2 eine Grundplatte 3 mit auf den Schmalseiten aufgebogenen Enden 4 montiert ist. An der unteren Schmalseite eines wandseitig geöffneten Gehäuses 5 sind Bolzen 6 angeordnet, die das Gehäuse 5 mit dem unteren aufgebogenen Ende 4 verbinden. An der oberen Schmalseite des Gehäuses 5 verbinden Stellschrauben 7 das Gehäuse 5 mit dem oberen aufgebogenen Ende 4 der Grundplatte 3. Mit T ist die Tiefe des Gehäuses 5 oder das Vorstehen des Gehäuses 5 von der Wand 1 bezeichnet. Frontseitig weist das Gehäuse 5 eine Öffnung auf, in die eine Filterplatte 8 eingelegt ist. An der Frontinnenseite des Gehäuses 5 nahe der Öffnung angeordnete Gewindebolzen 9 halten an Laschen 10 einen Linsenträger 11, der mittels Muttern frontseitig auf die Filterplatte 8 gepresst wird. Rückseitig schliesst eine auf den Linsenträger 11 aufgesetzte schwarze gedruckte Schaltung 12 den Linsenträger 11 ab. Eine an der Grundplatte 3 angeordnete Isolierplatte 13 schützt die gedruckte Schaltung 12 vor Kurzschlüssen.

Der Linsenträger 11 besteht aus einem Trägerrahmen 14 mit den Laschen 10 und einer frontseitigen schwarzen Trägerwand 15. In die Trägerwand 15 sind in der Form symbolabhängige Linsen 16 eingelassen, die auf der Rückseite der Trägerwand 15 von vorstehenden Linsengehäusen 17 umfasst werden. Rückseitig wird der Linsenträger 11 von der gedruckten Schaltung 12 abgeschlossen, wobei diese von in Bohrungen 18 eingreifenden Trägerbolzen 19 des Linsenträgers 11 gehalten wird. Für die Ansteuerung der auf der gedruckten Schaltung 12 angeordneten Schaltkreise vorgesehene Anschlussdrähte 20 verlassen den geschlossenen Linsenträger 11 über eine Aussparung 21.

Bei der vorliegenden Ausführungsvariante sind auf der gedruckten Schaltung 12 in Serie geschaltete Leuchtdioden 22 pfeilförmig angeordnet, die mittels Leiterbahnen 23 elektrisch miteinander verbunden sind. Ein erster Anschlussdraht 20 steuert die nach oben gerichtete Pfeilspitze und den Pfeilbalken an, ein zweiter Anschlussdraht 20 steuert die nach unten gerichtete Pfeilspitze und den Pfeilbalken an. Als gemeinsamer Rückleiter dient ein dritter Anschlussdraht 20. Bei geschlossenem Linsenträger 11 tauchen die Leuchtdioden 22 in die Linsengehäuse 17 ein, so dass das Diodenlicht von den Linsen 16 gebündelt nach aussen auf die Filterplatte 8 weitergeleitet wird.

In einer weiteren Ausführungsvariante sind im Gehäuse 5 angeordnete nicht dargestellte mikromechanische Druckschalter oder kapazitive Schalteinrichtungen als Stockwerkrufgeber oder akustische Einrichtungen zur Vermittlung von Audioinformation vorgesehen.

## Patentansprüche

1. Auf eine Wand montierbares Anzeigeelement in Flachbauweise für einen Aufzug mit einer in einem Gehäuse mit lösbarem Deckel angeordneten Anzeigeeinrichtung, die den Betriebszustand des Aufzuges visualisiert,
dadurch gekennzeichnet,
dass das Gehäuse (5) frontseitig eine Öffnung aufweist, durch die mittels der im Gehäuse (5) angeordneten Anzeigeeinrichtung (8,11,12,15) der Betriebszustand des Aufzuges visualisiert wird,
dass der Deckel eine auf der Wand (1) mit Befestigungsmitteln (2) montierbare Grundplatte (3) mit an gegenüberliegenden Plattenseiten ageordneten in Richtung Anzeigeeinrichtung (8,11,12,15) aufgebogenen Enden (4) ist,
dass das Gehäuse (5) rückseitig eine auf die Grundplatte (3) mit den aufgebogenen Enden (4) passende Öffnung aufweist,
dass an gegenüberliegenden Seitenwänden des Gehäuses (5) bolzenartige Verbindungssmittel (6, 7) angeordnet sind, die bei auf die Grundplatte (5) aufgesetztem Gehäuse (5) die aufgebogenen Enden (4) hintergreifen,
wobei durch die Schräge der aufgebogenen Enden (4) die Stirnseiten der Seitenwände des Gehäuses (5) gegen die Wand (1) gepresst werden können.

2. Anzeigeelement nach Anspruch 1,
dadurch gekennzeichnet,
dass als Verbindungsmittel an der einen Schmalseite des Gehäuses (5) Bolzen (6) und an der anderen Schmalseite des Gehäuses (5) Stellschrauben (7) angeordnet sind, mittels denen eine lösbare Verbindung mit den aufgebogenen Enden (4) der Grundplatte (3) herstellbar ist, wobei Ungenauigkeiten der Grundplatte (3) und der aufgebogenen Enden (4) mittels der Stellschraube (7) ausgleichbar sind.

3. Anzeigeelement nach Anspruch 1,
dadurch gekennzeichnet,
dass die Anzeigeeinrichtung ein vom Gehäuse (5) umfasster und getragener Linsenträger (11) mit in einer frontseitigen Trägerwand (15) eingelassenen Linsen (16) und einer als rückseitiger Abschluss des Linsenträgers (11) dienende gedruckte Schaltung (12) aufweist und
dass in der Öffnung der Frontseite des Gehäuses (5) eine Filterplatte (8) angeordnet ist, an die der Linsenträger (11) anschliesst.

4. Anzeigeelement nach Anspruch 3,
dadurch gekennzeichnet,
dass an der Grundplatte (3) eine Isolierplatte (13) angeordnet ist, die die gedruckte Schaltung (12) vor Kurzschlüssen schützt.

5. Anzeigeelement nach Anspruch 3,
dadurch gekennzeichnet,
dass an der Frontinnenseite des Gehäuses (5) Gewindebolzen (9) und Muttern angeordnet sind, die den Linsenträger (11) an Laschen (10) halten und auf die Filterplatte (8) pressen.

6. Anzeigeelement nach Anspruch 3,
dadurch gekennzeichnet,
dass in der Trägerwand (15) in der Form symbolabhängige Linsen (16) eingelassen sind, die auf der Rückseite der Trägerwand (15) von vorstehenden Linsengehäusen (17) umfasst werden.

7. Anzeigeelement nach Anspruch 3,
dadurch gekennzeichnet,
dass die gedruckte Schaltung (12) von in Bohrungen (18) eingreifenden Trägerbolzen (19) des Linsenträgers (11) gehalten wird.

8. Anzeigeelement nach Anspruch 3,
dadurch gekennzeichnet,
dass auf der gedruckten Schaltung (12) in symbolabhängiger Anordnung in Serie geschaltete Leuchtdioden (22) vorgesehen sind, die bei geschlossenem Linsenträger (11) in die Linsengehäuse (17) eintauchen und deren Licht von den Linsen (16) gebündelt nach aussen an die Filterplatte (8) weitergeleitet wird.

9. Anzeigeelement nach Anspruch 1,
dadurch gekennzeichnet,
dass im Gehäuse (5) mikromechanische Druckschalter oder kapazitive Schalteinrichtungen als Stockwerkrufgeber oder akustische Einrichtungen zur Vermittlung von Audioinformation angeordnet sind.

## Claims

1. Indicator element, which is mountable on a wall, in flat mode of construction for a lift, with an indicating device which is arranged in a housing with a detachable cover and which visually represents the operational state of the lift, characterised thereby that the housing (5) has at the front side an opening through which the operational state of the lift is visually represented by means of the indicating device (8, 11, 12, 15) arranged in the housing (5), that the cover is a base plate (3), which is mountable on the wall (1) by fastening means (2), with ends (4) arranged at opposite sides of the plate and bent up in direction of the indicating device (8, 11, 12, 15), that the housing (5) has at the rear side an opening matched to the base plate (3) with bent-up ends (4), and that bolt-like connecting means (6, 7) are arranged at opposite side walls of the housing (5) and engage behind the bent-up ends (4) when the housing (5) is placed on the base plate (3), wherein the end faces of the side walls of the housing (5) can be pressed against the wall (1) by the inclines of the bent-up ends (4).

2. Indicator element according to claim 1, characterised thereby that bolts (6) are arranged at the one narrow side of the housing (5), and setting screws (7) at the other narrow side of the housing (5), as connecting means, by means of which a separable connection with the bent-up ends (4) of the base plate (3) is producible, wherein inaccuracies of the base plate (3) and of the bent-up ends (4) can be compensated for by means of the setting screws (7).

3. Indicator element according to claim 1, characterised thereby that the indicating device comprises a lens carrier (11) which is surrounded and carried by the housing (5), with lenses (16) let into a frontal carrier wall (15) and a printed circuit (12) serving as a rearward closure of the lens carrier (11), and that a filter plate (8), which is connected to the lens carrier, is arranged in the opening of the front side of the housing (5).

4. Indicator element according to claim 3, characterised thereby that an insulating plate (13), which protects the printed circuit (12) against short circuits, is arranged at the base plate (3).

5. Indicator element according to claim 3, characterised thereby that threaded bolts (9) and nuts, which hold the lens carrier (11) at straps (10) and press against the filter plate (8), are arranged at the front inner side of the housing (5).

6. Indicator element according to claim 3, characterised thereby that lenses (16) in symbol-dependent form, which are enclosed on the rear side of the carrier wall (15) by projecting lens housings (17), are let into the carrier wall (15).

7. Indicator element according to claim 3, characterised thereby that the printed circuit (12) is held by mounting bolts (19), which engage in bores (18), of the lens carrier (11).

8. Indicator element according to claim 3, characterised thereby that luminescent diodes (22), which enter into the lens housings (17) when the lens carrier (11) is closed and the light of which focussed by the lenses (16) is conducted on outwardly to the filter plate (8), are provided on the printed circuit (12) in symbol-dependent arrangement and are connected in series.

9. Indicator element according to claim 1, characterised thereby that micro-mechanical pushbutton switches or capacitive switching devices are arranged in the housing (5) as storey call transmitters or acoustic equipments for the communication of audio information.

## Revendications

1. Elément d'affichage pour ascenseur, apte à être monté suivant une construction plate sur une paroi et comportant un dispositif d'affichage qui est disposé dans un boîtier à couvercle amovible et qui visualise l'état de marche de l'ascenseur, caractérisé
- en ce que le boitier (5) présente, côté frontal, une ouverture par laquelle l'état de marche de l'ascenseur est visualisé à l'aide du dispositif d'affichage (8, 11, 12, 15) disposé dans le boîtier (5),
- en ce que le couvercle est constitué par une plaque de base (3) qui est apte à être montée sur la paroi (1) à l'aide de moyens de fixation (2) et dont les extrémités (4) disposées sur les côtés opposés de la plaque sont repliées en direction du dispositif d'affichage (8, 11, 12, 15),
- en ce que le boîtier (5) présente, à l'arrière, une ouverture adaptée à la plaque de base (3) pourvue des extrémités repliées (4), et
- en ce qu'il est prévu, sur des parois latérales opposées du boîtier (5), des moyens de liaison en forme de tiges (6, 7) qui viennent en contact par l'arrière avec les extrémités repliées (4), lorsque le boîtier (5) est posé sur la plaque de base (3), étant précisé que grâce à l'inclinaison des extrémités repliées (4), les côtés frontaux des parois latérales du boîtier (5) peuvent être pressés contre la paroi (1).

2. Elément d'affichage selon la revendication 1, caractérisé en ce qu'il est prévu comme moyens de liaison sur un côté étroit du boîtier (5) des tiges (6), et sur l'autre côté étroit du boîtier (5) des vis de réglage (7) à l'aide desquelles une liaison amovible peut être réalisée avec les extrémités repliées (4) de la plaque de base (3), les imprécisions au niveau de la plaque de base (3) et des extrémités repliées (4) pouvant être compensées à l'aide de la vis de réglage (7).

3. Elément d'affichage selon la revendication 1, caractérisé
- en ce que le dispositif d'affichage comporte un support de lentilles (11) qui est entouré et porté par le boîtier (5) et qui est pourvu de lentilles (16) encastrées dans une paroi de support frontale (15), et un circuit imprimé (12) servant de fermeture arrière du support de lentilles (11), et
- en ce qu'il est prévu, dans l'ouverture du côté frontal du boîtier (5), une plaque filtrante (8) à laquelle le support de lentilles (11) fait suite.

4. Elément d'affichage selon la revendication 3, caractérisé en ce qu'il est prévu, sur la plaque de base (3), une plaque isolante (13) qui protège le circuit imprimé (12) de courts-circuits.

5. Elément d'affichage selon la revendication 3, caractérisé en ce qu'il est prévu, sur le côté intérieur frontal du boîtier (5), des tiges filetées (9) et des écrous qui fixent le support de lentilles (11) à des pattes (10) et le pressent sur la plaque filtrante (8).

6. Elément d'affichage selon la revendication 3, caractérisé en ce qu'il prévu, encastrées dans la paroi de support (15), des lentilles (16) dont la forme dépend de symboles et qui sont entourées, à l'arrière de la paroi de support (15), par des boîtiers de lentilles saillants (17).

7. Elément d'affichage selon la revendication 3, caractérisé en ce que le circuit imprimé (12) est fixé à l'aide de tiges de support (19) du support de lentilles (11) qui pénètrent dans des perçages (18).

8. Elément d'affichage selon la revendication 3, caractérisé en ce qu'il est prévu, montées en série sur le circuit imprimé (12) suivant une disposition dépendant de symboles, des diodes électroluminescentes (22) qui pénètrent dans les boîtiers de lentilles (17), quand le support de lentilles (11) est fermé, et dont la lumière est transmise vers l'extérieur à la plaque filtrante (8) en étant focalisée par les lentilles (16).

9. Elément d'affichage selon la revendication 1, caractérisé en ce qu'il est prévu dans le boîtier (5) des commutateurs à poussoir micro-mécaniques ou des dispositifs de commutation capacitifs, comme indicateurs d'appels d'étages ou comme dispositifs acoustiques pour transmettre une information sonore.
